# FASCICULE DE BREVET EUROPEEN

(11) **EP 0 772 853 B1**
(45) Date de publication et mention de la délivrance du brevet: **24.06.1998**
(21) Numéro de dépôt: 95926441.7
(22) Date de dépôt: 27.07.1995
(51) Int. Cl.: G08B 25/04

(54) **PERFECTIONNEMENTS AUX DETECTEURS D'ALARME POUR LA SURVEILLANCE DE BATIMENTS**
ALARMDETEKTOREN FÜR GEÄUDEÜBERWACHUNG
IMPROVEMENTS RELATING TO ALARM DETECTORS FOR BUILDING SURVEILLANCE

(30) Priorité: 29.07.1994 FR 9409474
(43) Date de publication de la demande: 14.05.1997
(73) Titulaire: Lewiner, Jacques, 92210 Saint-Cloud (FR); Smycz, Eugeniusz, F-91240 Saint-Michel-Sur-Orge (FR)
(72) Inventeur: Lewiner, Jacques, 92210 Saint-Cloud (FR); Smycz, Eugeniusz, F-91240 Saint-Michel-Sur-Orge (FR)
(74) Mandataire: Burbaud, Eric
(86) Numéro de dépôt international: FR9501015
(87) Numéro de publication internationale: WO9604629

(56) Documents cités:
- EP-A- 0 093 095
- FR-A- 2 570 505
- US-A- 4 999 607

## Description

La présente invention est relative aux détecteurs d'alarme pour la surveillance des bâtiments, notamment pour la détection des incendies ou éventuellement pour la détection des intrusions.

Plus spécifiquement, l'invention concerne un tel détecteur d'alarme qui comporte des premier et deuxième organes de connexion destinés à être raccordés respectivement à deux conducteurs formant une paire de conducteurs qui est maintenue sous tension par une centrale d'alarme, le détecteur d'alarme comportant en outre un commutateur connecté en série avec au moins une résistance entre les premier et deuxième organes de connexion, le détecteur d'alarme comportant également un capteur d'alarme relié à une unité centrale programmable pour lui transmettre un signal qui indique l'existence ou non d'un événement devant déclencher une alarme, l'unité centrale comportant une sortie qui commande le commutateur en fonction du signal reçu du capteur d'alarme.

Les détecteurs d'alarme de ce type se répartissent en deux catégories :
- d'une part les détecteurs dits à boucle de courant, prévus pour maintenir fermé le commutateur susmentionné pendant une durée prédéterminée lorsqu'une alarme est détectée, ce qui provoque une augmentation du courant électrique circulant dans la paire de conducteurs, laquelle augmentation de courant est détectée par la centrale d'alarme,
- et d'autre part les détecteurs dits adressables, prévus pour séquentiellement fermer ou ouvrir le commutateur susmentionné lorsqu'une alarme est détectée, de façon à générer dans la paire de conducteurs un signal binaire codé qui permet à la centrale d'alarme d'identifier le détecteur qui a détecté une alarme.

Les détecteurs d'alarme connus sont prévus spécifiquement pour fonctionner les uns en boucle de courant, les autres en détecteurs adressables : pour les fabricants de ces détecteurs, il est donc nécessaire de prévoir deux chaînes de fabrication distinctes, et pour ces fabricants ou les installateurs des détecteurs, il est en outre nécessaire de prévoir deux stocks distincts pour les deux types de détecteurs.

Le détecteur selon EP-A-93095, bien qu'il ne comprenne pas lui même d'unité centrale, est un détecteur adressable qui fonctionne également en boucle de courant pour donner la première alarme, et qui ensuite ne transmet son adresse que s'il détecte une variation de tension.

La présente invention a notamment pour but de remédier à ces inconvénients.

A cet effet, selon l'invention telle qu'elle est définie dans les revendications l'unité centrale du détecteur, est agencée pour accueillir au moins l'un ou l'autre de deux programmes, savoir :
- un premier programme selon lequel le commutateur est maintenu constamment fermé par la sortie de l'unité centrale pendant une durée prédéterminée lorsque le capteur transmet à l'unité centrale un signal qui indique un événement devant déclencher une alarme,
- et un deuxième programme selon lequel la sortie de l'unité centrale ferme et ouvre séquentiellement à cadence rapide le commutateur pour générer un signal codé binaire d'identification du détecteur d'incendie dans la paire de conducteurs lorsque le capteur transmet à l'unité centrale un signal qui indique un événement devant déclencher une alarme, le détecteur d'alarme étant prévu pour pouvoir fonctionner aussi bien selon la premier programme que selon le deuxième programme, et ledit détecteur d'alarme comportant en outre des moyens de sélection pour faire fonctionner l'unité centrale soit selon le premier programme, soit selon le deuxième programme.

Ainsi, grâce au détecteur d'alarme selon l'invention, il est possible d'utiliser une chaîne de fabrication unique et un stock unique de détecteurs d'alarme, puis de sélectionner le mode de fonctionnement du détecteur d'alarme au moment de son installation ou de sa vente, grâce aux moyens de sélection prévus dans ce détecteur d'alarme.

Dans des modes de réalisation préférés de l'invention, on a recours en outre à l'une et/ou à l'autre des dispositions suivantes :
- le commutateur est un transistor dont l'émetteur et le collecteur sont connectés en série avec la résistance entre les premier et deuxième organes de connexion, la sortie de l'unité centrale étant connectée à la base du transistor pour activer ou non ce transistor soit avec une tension continue, soit avec une tension sinusoïdale, les moyens de sélection permettant de faire fonctionner l'unité centrale pour qu'elle active le transistor soit avec la tension continue, soit avec la tension sinusoïdale ;
- la sortie de l'unité centrale est prévue pour activer le transistor avec des tensions sinusoïdales présentant au moins une première fréquence et une deuxième fréquence, l'unité centrale étant agencée pour accueillir un troisième programme selon lequel le transistor est activé séquentiellement par la sortie de l'unité centrale par des tensions sinusoïdales présentant respectivement les première et deuxième fréquences lorsque le capteur transmet à l'unité centrale un signal indiquant un événement devant déclencher une alarme, les moyens de sélection permettant de faire fonctionner l'unité centrale soit selon le premier programme, soit selon le deuxième programme, soit selon le troisième programme ;
- les premier, deuxième et éventuellement troisième programmes sont contenus simultanément dans l'unité centrale, les moyens de sélection étant prévus pour indiquer à l'unité centrale si elle doit utiliser le premier ou le second programme ou éventuellement le troisième programme ;
- l'unité centrale comporte une mémoire qui contient un code de sélection indiquant le mode de fonctionnement du détecteur d'incendie, ce code de sélection constituant les moyens de sélection susmentionnés : la modification du code de sélection étant ainsi difficilement possible pour un utilisateur du détecteur d'alarme, il est très peu probable que cet utilisateur perturbe le bon fonctionnement de son système d'alarme en modifiant involontairement le code de sélection contenu dans la mémoire de l'unité centrale
- le détecteur d'alarme comporte en outre une interface qui est adaptée à communiquer avec un appareil extérieur doté d'une interface complémentaire, pour modifier le code de sélection contenu dans la mémoire de l'unité centrale ;
- les moyens de sélection comportent au moins un commutateur de sélection relié à l'unité centrale ;
- l'unité centrale est prévue pour contenir un seul programme à la fois, les moyens de sélection étant des moyens de communication pour charger dans l'unité centrale le programme selon lequel elle doit fonctionner.

D'autre caractéristiques et avantages de l'invention apparaîtront au cours de la description détaillée suivante d'une de ses formes de réalisation, donnée à titre d'exemple non limitatif, en regard des dessins joints.

Sur les dessins :
- la figure 1 est une vue schématique montrant un exemple de détecteur d'alarme selon l'invention, la centrale d'alarme à laquelle il doit être connecté, ainsi qu'un boîtier de programmation qui peut être éventuellement connecté au détecteur d'alarme, et
- les figures 2 à 4 représentent les signaux reçus par la centrale d'alarme lorsque le détecteur signale une alarme, dans différents modes de fonctionnement de ce détecteur.

Comme représenté sur la figure 1, le détecteur d'alarme 1 selon l'invention est destiné à être raccordé à une centrale d'alarme 5 par l'intermédiaire d'une paire 2 de conducteurs 3, 4 qui s'étend entre une première extrémité 2a où les deux conducteurs 3, 4 sont raccordés respectivement à deux bornes 5a, 5b de la centrale d'alarme, et une deuxième extrémité 2b où les deux conducteurs 3, 4 sont reliés l'un à l'autre par une résistance R.

En général, plusieurs détecteurs 1 sont connectés à la paire 2 de conducteurs le long de celle-ci.

Entre les deux bornes 5a et 5b de la centrale d'alarme sont montés en série un générateur de tension 11 et une résistance R0, de sorte qu'un courant i est généré dans la paire 2 de conducteurs.

Les deux bornes de la résistance R0 sont connectées aux deux entrées 9a et 9b d'un amplificateur de tension 9, dont la sortie 9c est elle-même connectée à une entrée analogique 10a d'un microprocesseur 10, qui reçoit ainsi une tension représentative du courant i.

D'autre part, le capteur 1 est connecté à la paire 2 de conducteurs au moyen de quatre bornes 3a, 3b, 4a, 4b, le conducteur 3 étant connecté d'une part à la borne 3a et d'autre part à la borne 3b, et le conducteur 4 étant connecté d'une part à la borne 4a et d'autre part à la borne 4b.

Dans l'exemple représenté, les bornes 3a et 3b sont reliées l'une à l'autre en court-circuit, de même que les bornes 4a et 4b.

Le détecteur d'alarme 1 comporte en outre un capteur 7 destiné à détecter un événement devant déclencher une alarme. Ce capteur peut être par exemple un capteur d'incendie, notamment un capteur ionique de détection de fumée, un capteur optique de détection de fumée, ou un capteur thermique, ou bien ce capteur peut être un capteur d'intrusion tel qu'un capteur radar, un capteur ultrasons, un capteur infrarouge, ou un simple contact d'ouverture de porte ou de fenêtre ...etc.

Dans la suite de la description, nous supposerons que le détecteur d'alarme est un détecteur d'incendie et que le capteur 7 est lui-même un capteur d'incendie.

Par ailleurs, le détecteur d'incendie 1 comporte un microprocesseur 6, qui présente une entrée 6a reliée au capteur 7. Le capteur 7 transmet à cette entrée 6a un signal électrique, par exemple une tension, qui est susceptible d'indiquer au microprocesseur 6 l'existence d'un incendie au voisinage du détecteur d'incendie.

Ce signal électrique peut être un signal analogique représentatif d'une grandeur physique mesurée par le capteur 7, auquel cas l'entrée 6a est une entrée analogique. Le cas échéant, le signal transmis par le capteur 7 à l'entrée 6a pourrait être un signal binaire, auquel cas l'entrée 6a serait simplement une entrée logique.

Par ailleurs, le microprocesseur 6 présente une sortie 6b qui est reliée à la base d'un transistor T dont l'émetteur et le collecteur sont connectés en série avec au moins une résistance R1 entre les conducteurs 3 et 4.

Lorsque la sortie 6b du microprocesseur polarise le transistor T dans son sens passant, ledit transistor est activé et laisse passer un courant électrique dérivé entre les conducteurs 3 et 4, ce qui a pour effet d'augmenter le courant électrique i qui traverse la résistance R0.

Le microprocesseur 6 est programmé pour détecter la présence ou non d'un incendie au voisinage du détecteur 1 en fonction du signal reçu à son entrée 6a.

De plus, le microprocesseur 6 contient au moins deux programmes qui déterminent son mode de fonctionnement lorsqu'il détecte un incendie.

Selon le premier programme, le détecteur 1 fonctionne en "boucle de courant", et le transistor T est maintenu constamment activé par la sortie 6b du microprocesseur pendant une durée prédéterminée, par exemple une seconde, lorsqu'un incendie est détecté.

Pendant cette période prédéterminée, comme expliqué ci-dessus, la résistance R0 de la centrale d'alarme reçoit un signal sl représenté sur la figure 2, constitué par une augmentation du courant i d'une valeur Δ.

Selon le deuxième programme chargé dans le microprocesseur 6, le détecteur 1 fonctionne en "détecteur adressable", et la sortie 6b du microprocesseur active et désactive séquentiellement à cadence rapide le transistor T lorsqu'un incendie est détecté, pour générer un signal codé binaire s2 d'identification du détecteur dans la paire 2 de conducteurs, comme représenté sur la figure 3. Ce signal s2 est constitué par des augmentations et diminutions successives du courant i qui traverse la résistance R0 de la centrale d'alarme.

Dans les deux cas, le signal sl ou s2, qui se traduit par des variations de l'intensité i traversant la résistance R0, est transmis à l'entrée analogique 10a du microprocesseur 10 de la centrale d'alarme sous la forme d'un signal de tension, de sorte que le microprocesseur 10 peut détecter le passage en état d'alarme du détecteur 1.

De plus, dans le cas du signal s2, le microprocesseur 10 est à même d'identifier exactement le détecteur qui est passé en état d'alarme.

Lors de la fabrication du détecteur 1, les premier et deuxième programmes sont tous les deux chargés dans le microprocesseur 6.

Lors de l'installation du détecteur 1, on indique au microprocesseur 6 avec lequel des premier et deuxième programmes il doit fonctionner, en inscrivant un code de sélection dans une mémoire rémanente 6c dudit microprocesseur, notamment une mémoire du type EEPROM. Cette mémoire 6c peut éventuellement être extérieure au microprocesseur 6.

Pour inscrire le code de sélection dans la mémoire 6c, on peut utiliser par exemple un boîtier extérieur de programmation 14, comportant en particulier un écran 14a et un clavier 14b, relié par un câble 15 à un connecteur d'interface 13 qui peut se raccorder à un connecteur complémentaire 12 prévu dans le détecteur 1. Ce connecteur 12 est relié au microprocesseur 6 pour permettre audit microprocesseur de communiquer avec le boîtier extérieur de programmation 14.

Selon une variante moins préférée, il serait possible de prévoir un ou plusieurs commutateurs de sélection 16 reliés au microprocesseur 6 pour indiquer à ce microprocesseur avec quel programme il doit fonctionner.

Eventuellement, la sortie 6b du microprocesseur peut être prévue pour polariser le transistor T avec une tension soit continue, soit sinusoïdale pour l'activer, le code de sélection contenu dans la mémoire 6c ou éventuellement les commutateurs 16 permettant d'indiquer à l'unité centrale si elle doit activer le transistor T avec la tension continue ou avec la tension sinusoïdale.

Lorsque la sortie 6b du microprocesseur polarise le transistor T avec une tension sinusoïdale, le signal sl susmentionné qui est produit en cas d'alarme lorsque le détecteur fonctionne en boucle de courant est constitué par un courant sinusoïdal pendant la durée prédéterminée de génération de ce signal, et lorsque le détecteur fonctionne en détecteur adressable, le signal s2 susmentionné est remplacé par une succession de courant sinusoïdal et de courant continu.

Eventuellement, la sortie 6b du microprocesseur peut également être prévue pour activer le transistor T avec des tensions sinusoïdales présentant au moins une première fréquence fl et une deuxième fréquence f2. Le microprocesseur 6 contient alors un troisième programme selon lequel le transistor T est activé séquentiellement par la sortie 6b au moyen de tensions sinusoïdales présentant respectivement les première et deuxième fréquence lorsqu'un incendie est détecté, le code de sélection contenu dans la mémoire 6c ou éventuellement les commutateurs 16 permettant d'indiquer au microprocesseur 6 s'il doit fonctionner en utilisant le troisième programme.

Lorsque le troisième programme est sélectionné, en cas d'incendie, un signal s3 tel que celui représenté sur la figure 4 est reçu par la résistance R0. Ce signal s3 est constitué par une succession à cadence rapide de courants sinusoïdaux présentant respectivement les fréquences fl et f2, selon un signal codé binaire permettant d'identifier le détecteur 1 qui a émis le signal s3.

En variante, les premier, deuxième et troisième programmes pourraient ne pas être contenus simultanément dans la mémoire du microprocesseur 6, auquel cas seul l'un de ces programmes serait chargé dans le microprocesseur, par exemple au moment de la vente ou de l'installation du détecteur.

Ce chargement peut être réalisé par le connecteur 12 susmentionné ou par tout autre moyen de communication, éventuellement par la paire 2 de conducteurs si le détecteur comporte des moyens (non représentés) pour recevoir des informations par cette voie.

Lorsque le microprocesseur ne contient qu'un seul programme à la fois, le code contenu dans la mémoire 6c et les commutateurs 16 sont inutiles, le choix du mode de fonctionnement du détecteur se faisant simplement en chargeant l'un ou l'autre des programmes. Dans ce cas, les moyens de sélection qui permettent de choisir le mode de fonctionnement du détecteur sont constitués par les moyens de communication qui permettent de charger le programme correspondant dans le microprocesseur.

Comme il va de soi, et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes revendiquées dans les revendications ci-après.

## Revendications

1. Procédé pour réaliser des systèmes d'alarme pour la surveillance de bâtiments, systèmes d'alarme comportant :
- une centrale d'alarme (5),
- et au moins un détecteur (1) relié en permanence à cette centrale d'alarme, ledit détecteur présentant des premier (3a, 3b) et deuxième (4a, 4b) organes de connexion raccordés respectivement à deux conducteurs (3, 4) formant une paire (2) de conducteurs qui est maintenue sous tension par la centrale d'alarme (5), le détecteur comportant en outre un transistor (T) connecté en série avec au moins une résistance (R1) entre les premier et deuxième organes de connexion (3a, 3b, 4a, 4b), le détecteur (1) comportant également une unité centrale (6) et un capteur (7) relié à cette unité centrale pour lui transmettre un signal qui indique l'existence ou non d'un événement devant déclencher une alarme, l'unité centrale (6) comportant une sortie (6b) qui commande le transistor (T) en fonction du signal reçu du capteur (7), l'unité centrale étant agencée pour accueillir au moins l'un ou l'autre de deux programmes, savoir :
- un premier programme selon lequel :
(a) le transistor (T) est maintenu constamment fermé par la sortie (6b) de l'unité centrale pendant une durée prédéterminée lorsque le capteur (7) transmet à l'unité centrale un signal qui indique un événement devant déclencher une alarme, la paire (2) de conducteurs étant alors parcourue par un courant électrique constant,
(b) puis le transistor (T) est maintenu constamment ouvert par la sortie (6b) de l'unité centrale jusqu'à ce que le capteur (7) transmette à l'unité centrale un signal qui indique un événement devant déclencher une alarme,
- et un deuxième programme selon lequel la sortie (6b) de l'unité centrale ferme et ouvre séquentiellement à cadence rapide le transistor (T) pour générer un signal codé binaire d'identification du détecteur (1) dans la paire de conducteurs lorsque le capteur (7) transmet à l'unité centrale (6) un signal qui indique un événement devant déclencher une alarme,
le détecteur (1) étant prévu pour pouvoir fonctionner aussi bien selon le premier programme que selon le deuxième programme, et ledit détecteur comportant en outre des moyens de sélection (6c, 16, 12) pour faire fonctionner l'unité centrale (6) soit selon le premier programme, soit selon le deuxième programme,
le procédé comportant une étape préliminaire de fabrication et de stockage du détecteur (1), qui est toujours la même, quel que soit le mode de fonctionnement ultérieur de ce détecteur, puis une étape de configuration dans laquelle on configure l'unité centrale (6) par les moyens de sélection (6c, 16, 12) pour faire fonctionner cette unité centrale selon un programme choisi dans un groupe comprenant au moins lesdits premier et deuxième programmes.

2. Procédé selon la revendication 1, dans lequel les moyens de sélection consistent en une interface (12), l'étape de configuration consistant à charger dans l'unité centrale (6), au moyen de cette interface, le programme selon lequel ladite unité centrale doit fonctionner.

3. Procédé selon la revendication 1, dans lequel l'unité centrale (6) comporte une mémoire (6c) qui contient un code de sélection indiquant le mode de fonctionnement du détecteur d'incendie, cette mémoire (6c) constituant les moyens de sélection susmentionnés, et l'étape de configuration consistant à introduire un code de sélection dans la mémoire (6c) de l'unité centrale.

4. Procédé selon la revendication 1, dans lequel les moyens de sélection comportent au moins un commutateur de sélection (16) relié à l'unité centrale (6), l'étape de configuration consistant à actionner ce commutateur de sélection.

5. Système d'alarme pour la surveillance de bâtiments réalisé par un procédé selon l'une quelconque des revendications 1, 3 et 4, ce système d'alarme comportant :
- une centrale d'alarme (5),
- et au moins un détecteur (1) relié en permanence à cette centrale d'alarme, ledit détecteur présentant des premier (3a, 3b) et deuxième (4a, 4b) organes de connexion raccordés respectivement à deux conducteurs (3, 4) formant une paire (2) de conducteurs qui est maintenue sous tension par la centrale d'alarme (5), le détecteur comportant en outre un transistor (T) connecté en série avec au moins une résistance (R1) entre les premier et deuxième organes de connexion (3a, 3b, 4a, 4b), le détecteur (1) comportant également une unité centrale (6) et un capteur (7) relié à cette unité centrale pour lui transmettre un signal qui indique l'existence ou non d'un événement devant déclencher une alarme, l'unité centrale (6) comportant une sortie (6b) qui commande le transistor (T) en fonction du signal reçu du capteur (7),
**caractérisé en ce que** l'unité centrale (6) est programmable et comprend deux programmes, savoir :
- un premier programme selon lequel :
(a) le transistor (T) est maintenu constamment fermé par la sortie (6b) de l'unité centrale pendant une durée prédéterminée lorsque le capteur (7) transmet à l'unité centrale un signal qui indique un événement devant déclencher une alarme, la paire (2) de conducteurs étant alors parcourue par un courant électrique constant,
(b) puis le transistor (T) est maintenu constamment ouvert par la sortie (6b) de l'unité centrale jusqu'à ce que le capteur (7) transmette à l'unité centrale un signal qui indique un événement devant déclencher une alarme,
- et un deuxième programme selon lequel la sortie (6b) de l'unité centrale ferme et ouvre séquentiellement à cadence rapide le transistor (T) pour générer un signal codé binaire d'identification du détecteur (1) dans la paire de conducteurs lorsque le capteur (7) transmet à l'unité centrale (6) un signal qui indique un événement devant déclencher une alarme,
le détecteur (1) étant prévu pour pouvoir fonctionner aussi bien selon le premier programme que selon le deuxième programme, et ledit détecteur d'alarme comportant en outre des moyens de sélection (6c, 16, 12) pour faire fonctionner l'unité centrale (6) soit selon le premier programme, soit selon le deuxième programme.

6. Système d'alarme selon la revendication 5, dans lequel l'émetteur et le collecteur du transistor (T) sont connectés en série avec la résistance (R1) entre les premier et deuxième organes de connexion (3a, 3b, 4a, 4b), la sortie (6b) de l'unité centrale étant connectée à la base du transistor (T) pour activer ou non ce transistor soit avec une tension continue, soit avec une tension sinusoïdale, les moyens de sélection (6c, 16) permettant de faire fonctionner l'unité centrale (6) pour qu'elle active le transistor (T) soit avec la tension continue soit avec la tension sinusoïdale.

7. Système d'alarme selon la revendication 6, dans lequel la sortie (6b) de l'unité centrale (6) est prévue pour activer le transistor (T) avec des tensions sinusoïdales présentant au moins une première fréquence (f1) et une deuxième fréquence (f2), l'unité centrale (6) comprenant un troisième programme selon lequel le transistor (T) est activé séquentiellement par la sortie (6b) de l'unité centrale par des tensions sinusoïdales présentant respectivement les première et deuxième fréquences (fl, f2) lorsque le capteur (7) transmet à l'unité centrale un signal indiquant un événement devant déclencher une alarme, les moyens de sélection (6c, 16) permettant de faire fonctionner l'unité centrale (6) soit selon le premier programme, soit selon le deuxième programme, soit selon le troisième programme.

8. Système d'alarme selon l'une quelconque des revendications 5 à 7, dans lequel l'unité centrale (6) comporte une mémoire (6c) qui contient un code de sélection indiquant le mode de fonctionnement du détecteur (1), cette mémoire (6c) constituant les moyens de sélection susmentionnés.

9. Système d'alarmée selon la revendication 8, dans lequel le détecteur (1) comporte en outre une interface (12) qui est adaptée à communiquer avec un appareil extérieur (14) doté d'une interface complémentaire (13), pour modifier le code de sélection contenu dans la mémoire (6c) de l'unité centrale.

10. Système d'alarme selon l'une quelconque des revendications 5 à 7, dans lequel les moyens de sélection comportent au moins un commutateur de sélection (16) relié à l'unité centrale (6).

## Patentansprüche

1. Verfahren zur Herstellung eines Alarmsystems für die Überwachung von Gebäuden, wobei das Alarmsystem die folgenden Bestandteile umfaßt:
- eine Alarmzentrale (5)
- und wenigstens einen ständig mit dieser Alarmzentrale verbundenen Detektor (1), wobei dieser Detektor erste (3a, 3b) und zweite (4a, 4b) Verbindungsmittel aufweist, die jeweils an einen von zwei Leitern (3, 4) angeschlossen sind, welche ein Leiterpaar (2) bilden, an das von der Alarmzentrale (5) ständig eine Spannung angelegt wird, wobei der Detektor unter anderem einen Transistor (T) umfaßt, der zwischen den ersten und den zweiten Verbindungselementen (3a, 3b, 4a, 4b) mit wenigstens einem Widerstand (R1) in Reihe geschaltet ist, und wobei der Detektor (1) außerdem eine Zentraleinheit (6) und einen Sensor (7) enthält, welcher mit dieser Zentraleinheit so verbunden ist, daß er an sie ein Signal leiten kann, das anzeigt, ob ein der Auslösung eines Alarms vorhergehendes Ereignis eingetreten ist oder nicht, wobei außerdem die Zentraleinheit (6) einen Ausgang (6b) aufweist, welcher den Transistor (T) in Abhängigkeit des vom Sensor (7) empfangenen Signals steuert, und wobei die Zentraleinheit so ausgelegt ist, daß sie wenigstens eines der beiden folgenden Programme aufnehmen kann, nämlich
- ein erstes Programm, demgemäß
a) der Transistor (T) vom Ausgang (6b) der Zentraleinheit während einer vorbestimmten Zeitdauer, während der der Sensor (7) an die Zentraleinheit ein Signal übermittelt, das ein der Auslösung eines Alarms vorhergehendes Ereignis anzeigt, konstant im geschlossenen Zustand gehalten wird, wobei im Leiterpaar (2) ein konstanter elektrischer Strom fließt;
b) und der Transistor (T) sodann vom Ausgang (6b) der Zentraleinheit beständig im geöffneten Zustand gehalten wird, bis der Sensor (7) an die Zentraleinheit ein Signal übermittelt, das ein der Auslösung eines Alarms vorhergehendes Ereignis anzeigt;
- sowie ein zweites Programm, bei dem der Ausgang (6b) der Zentraleinheit den Transistor (T) in schneller Abfolge abwechselnd schließt und öffnet, wenn der Sensor (7) an die Zentraleinheit (6) ein Signal übermittelt, daß ein der Auslösung eines Alarms vorhergehendes Ereignis anzeigt, wodurch im Leiterpaar ein binär codiertes Identifikationssignal für den Detektor (1) erzeugt wird;
wobei der Detektor (1) so ausgelegt ist, daß er sowohl gemäß dem ersten Programm als auch gemäß dem zweiten Programm arbeiten kann und wobei der Detektor unter anderem Auswahlmittel (6c, 16, 12) aufweist, die festlegen, ob die Zentraleinheit (6) nach dem ersten oder nach dem zweiten Programm arbeitet,
wobei das Verfahren einen ersten, unabhängig von der späteren Funktion des Detektors immer gleichen Arbeitsschritt der Herstellung und Lagerung des Detektors (1) und sodann einen Einstellschritt umfaßt, bei dem die Zentraleinheit (6) mit Hilfe der Auswahlmittel (6c, 16, 12) so eingestellt wird, daß die betreffende Zentraleinheit nach einem Programm arbeitet, welches aus einer wenigstens das erste und das zweite Programm umfassenden Programmgruppe ausgewählt wurde.

2. Verfahren nach Anspruch 1, wobei ein Anschluß (12) als Auswahlmittel dient und der Einstellschritt darin besteht, daß der Zentraleinheit (6) über diesen Anschluß das Programm eingegeben wird, nach dem diese Zentraleinheit arbeiten soll.

3. Verfahren nach Anspruch 1, wobei die Zentraleinheit (6) einen Speicher (6c) umfaßt, welcher einen Auswahlcode enthält, der den Arbeitsmodus des Brand-Detektors festlegt, wobei der Speicher (6c) die oben genannten Auswahlmittel darstellt und der Einstellschritt darin besteht, einen Auswahlcode in den Speicher (6c) der Zentraleinheit einzugeben.

4. Verfahren nach Anspruch 1, wobei die Auswahlmittel wenigstens einen Auswahl-Stellschalter (16) enthalten, der mit der Zentraleinheit (6) verbunden ist, und wobei der Einstellschritt in der Betätigung dieses Auswahl-Stellschalters besteht.

5. Alarmsystems für die Überwachung von Gebäuden, wobei das Alarmsystem gemäß einem Verfahren nach einem der Ansprüche 1, 3 bzw. 4 hergestellt wurde und die folgenden Bestandteile umfaßt:
- eine Alarmzentrale (5)
- und wenigstens einen ständig mit dieser Alarmzentrale verbundenen Detektor (1), wobei dieser Detektor erste (3a, 3b) und zweite (4a, 4b) Verbindungsmittel aufweist, die jeweils an einen von zwei Leitern (3, 4) angeschlossen sind, welche ein Leiterpaar (2) bilden, an das von der Alarmzentrale (5) ständig eine Spannung angelegt wird, wobei der Detektor unter anderem einen Transistor (T) umfaßt, der zwischen den ersten und den zweiten Verbindungselementen (3a, 3b, 4a, 4b) mit wenigstens einem Widerstand (R1) in Reihe geschaltet ist, und wobei der Detektor (1) außerdem eine Zentraleinheit (6) und einen Sensor (7) enthält, welcher mit dieser Zentraleinheit so verbunden ist, daß er an sie ein Signal leiten kann, das anzeigt, ob ein der Auslösung eines Alarms vorhergehendes Ereignis eingetreten ist oder nicht, wobei außerdem die Zentraleinheit (6) einen Ausgang (6b) aufweist, welcher den Transistor (T) in Abhängigkeit des vom Sensor (7) empfangenen Signals steuert,
dadurch gekennzeichnet, daß die Zentraleinheit (6) programmierbar ist und zwei Programme besitzt, nämlich
- ein erstes Programm, demgemäß
a) der Transistor (T) vom Ausgang (6b) der Zentraleinheit während einer vorbestimmten Zeitdauer, während der der Sensor (7) an die Zentraleinheit ein Signal übermittelt, das ein der Auslösung eines Alarms vorhergehendes Ereignis anzeigt, konstant im geschlossenen Zustand gehalten wird, wobei im Leiterpaar (2) ein konstanter elektrischer Strom fließt;
b) und der Transistor (T) sodann vom Ausgang (6b) der Zentraleinheit beständig im geöffneten Zustand gehalten wird, bis der Sensor (7) an die Zentraleinheit ein Signal übermittelt, das ein der Auslösung eines Alarms vorhergehendes Ereignis anzeigt;
- sowie ein zweites Programm, bei dem der Ausgang (6b) der Zentraleinheit den Transistor (T) in schneller Abfolge abwechselnd schließt und öffnet, wenn der Sensor (7) an die Zentraleinheit (6) ein Signal übermittelt, daß ein der Auslösung eines Alarms vorhergehendes Ereignis anzeigt, wodurch im Leiterpaar ein binär codiertes Identifikationssignal für den Detektor (1) erzeugt wird;
wobei der Detektor (1) so ausgelegt ist, daß er sowohl gemäß dem ersten Programm als auch gemäß dem zweiten Programm arbeiten kann und wobei der Detektor unter anderem Auswahlmittel (6c, 16, 12) aufweist, die festlegen, ob die Zentraleinheit (6) nach dem ersten oder nach dem zweiten Programm arbeitet.

6. Alarmsystem nach Anspruch 5, wobei der Emittor und der Kollektor des Transistors (T) mit dem Widerstand (R1) zwischen den ersten und den zweiten Verbindungsmitteln (3a, 3b, 4a, 4b) in Reihe geschaltet sind und der Ausgang (6b) der Zentraleinheit an der Basis des Transistors (T) angeschlossen ist, um den Transistor entweder mit einer Gleichspannung oder mit einer Sinusspannung zu aktivieren bzw. zu deaktivieren, wobei die Auswahlmittel (6c, 16) eine Aktivierung des Transistors (T) durch die Zentraleinheit (6) mit Hilfe der Gleichspannung oder mit Hilfe der Sinusspannung ermöglichen.

7. Alarmsystem nach Anspruch 6, wobei der Ausgang (6b) der Zentraleinheit (6) dazu dient, den Transistor (T) mit Sinusspannungen zu aktivieren, die wenigstens eine erste Frequenz (f1) und eine zweite Frequenz (f2) aufweisen, wobei die Zentraleinheit (6) ein drittes Programm besitzt, demgemäß der Transistor (T) durch den Ausgang (6b) der Zentraleinheit mit Hilfe von die ersten (f1) bzw. zweiten (f2) Frequenzen aufweisenden Sinusspannungen sequentiell aktiviert wird, wenn der Sensor (7) an die Zentraleinheit ein Signal übermittelt, das ein der Auslösung eines Alarms vorhergehendes Ereignis anzeigt, und wobei die Auswahlmittel (6c, 16) ein Arbeiten der Zentraleinheit (6) gemäß dem ersten, dem zweiten oder dem dritten Programm ermöglichen.

8. Alarmsystem nach einem der Ansprüche 5 bis 7, wobei die Zentraleinheit (6) einen Speicher (6c) umfaßt, welcher einen den Arbeitsmodus des Detektors (1) festlegenden Auswahlcode enthält, und wobei der Speicher (6c) die oben genannten Auswahlmittel darstellt.

9. Alarmsystem nach Anspruch 8, wobei der Detektor (1) unter anderem einen Anschluß (12) besitzt, mit dessen Hilfe zur Änderung des im Speicher (6c) enthaltenen Auswahlcodes eine Verbindung mit einem einen komplementären Anschluß (13) aufweisenden Zusatzgerät (14) hergestellt werden kann.

10. Alarmsystem nach einem der Ansprüche 5 bis 7, wobei die Auswahlmittel wenigstens einen mit der Zentraleinheit (6) verbundenen Auswahl-Stellschalter (16) enthalten.

## Claims

1. Process for implementing alarm systems for building surveillance, said alarm systems comprising:
- an alarm station (5),
- and at least one detector (1) permanently connected to this alarm station, said detector having first (3a, 3b) and second (4a, 4b) connecting devices connected to two conductors (3, 4) respectively, forming a pair (2) of conductors across which a voltage is maintained by the alarm station (5), the detector further containing a transistor (T) connected in series with at least one resistor (R1) between the first and second connecting devices (3a, 3b, 4a, 4b), the detector (1) also containing a central unit (6) and a sensor (7) connected to this central unit to transmit to it a signal which indicates the existence or non-existence of an event likely to trigger an alarm, the central unit (6) containing an output (6b) which controls the transistor (T) in relation to the signal received from the sensor (7), the central unit being equipped to accommodate at least one or the other of two programs, that is to say:
- a first program, according to which:
(a) the transistor (T) is kept continuously turned on by the output (6b) of the central unit for a predetermined period when the sensor (7) transmits to the central unit a signal which indicates an event likely to trigger an alarm, a constant electric current then flowing through the pair (2) of conductors,
(b) the transistor (T) is then kept continuously turned off by the output (6b) of the central unit until the sensor (7) transmits to the central unit a signal which indicates an event likely to trigger an alarm,
- and a second program, according to which the output (6b) of the central unit turns the transistor (T) on and off in a rapid sequence in order to generate a binary coded identification signal for the detector (1) in the pair of conductors when the sensor (7) transmits to the central unit (6) a signal which indicates an event likely to trigger an alarm,
the detector (1) being designed to be able to operate equally as well according to the first program as the second program, and said detector further containing selection means (6c, 16, 12) to make the central unit (6) operate either according to the first program or the second program,
the process comprising a preliminary manufacturing and storage stage for the detector (1), which is always the same whatever the final mode of operation of this detector, then a configuration step in which the central unit (6) is configured by the selection means (6c, 16, 12) to make this central unit operate according to a program selected from a group containing at least said first and second programs.

2. Process according to Claim 1, in which the selection means consist of an interface (12), the configuration step consisting in loading into the central unit (6), by means of this interface, the program according to which said central unit shall operate.

3. Process according to Claim 1, in which the central unit (6) contains a memory (6c) which contains a selection code indicating the operating mode of the fire detector, this memory (6c) constituting the aforementioned selection means, and the configuration step consisting in introducing a selection code into the memory (6c) of the central unit.

4. Process according to Claim 1, in which the selection means contain at least one selector switch (16) connected to the central unit (6), the configuration step consisting in actuating this selector switch.

5. Alarm system for building surveillance implemented by means of a process according to any one of Claims 1, 3 and 4, this alarm system comprising:
- an alarm station (5),
- and at least one detector (1) permanently connected to this alarm station, said detector having first (3a, 3b) and second (4a, 4b) connecting devices connected to two conductors (3, 4) respectively, forming a pair (2) of conductors across which a voltage is maintained by the alarm station (5), the detector further containing a transistor (T) connected in series with at least one resistor (R1) between the first and second connecting devices (3a, 3b, 4a, 4b), the detector (1) also containing a central unit (6) and a sensor (7) connected to this central unit to transmit to it a signal which indicates the existence or non-existence of an event likely to trigger an alarm, the central unit (6) containing an output (6b) which controls the transistor (T) in relation to the signal received from the sensor (7),
**characterised in that** the central unit (6) is programmable and contains two programs, that is to say:
- a first program, according to which:
(a) the transistor (T) is kept continuously turned on by the output (6b) of the central unit for a predetermined period when the sensor (7) transmits to the central unit a signal which indicates an event likely to trigger an alarm, a constant electric current then flowing through the pair (2) of conductors,
(b) the transistor (T) is then kept continuously turned off by the output (6b) of the central unit until the sensor (7) transmits to the central unit a signal which indicates an event likely to trigger an alarm,
- and a second program, according to which the output (6b) of the central unit turns the transistor (T) on and off in a rapid sequence in order to generate a binary coded identification signal for the detector (1) in the pair of conductors when the sensor (7) transmits to the central unit (6) a signal which indicates an event likely to trigger an alarm,
the detector (1) being designed to be able to operate equally as well according to the first program as the second program, and said alarm detector further containing selection means (6c, 16, 12) to make the central unit (6) operate either according to the first program or the second program.

6. Alarm system according to Claim 5, in which the emitter and the collector of the transistor (T) are connected in series with the resistor (R1) between the first and second connecting devices (3a, 3b, 4a, 4b), the output (6b) of the central unit being connected to the base of the transistor (T) to activate or not activate this transistor either with a DC voltage or with a sinusoidal voltage, the selection means (6c, 16) enabling the central unit (6) to operate and to activate the transistor (T) either with the DC voltage or with the sinsusoidal voltage.

7. Alarm system according to Claim 6, in which the output (6b) of the central unit (6) is designed to activate the transistor (T) with sinusoidal voltages having at least one first frequency (f1) and a second frequency (f2), the central unit (6) containing a third program, according to which the transistor (T) is activated sequentially by the output (6b) of the central unit by sinusoidal voltages having the first and second frequencies (f1, f2), respectively, when the sensor (7) transmits to the central unit a signal indicating an event likely to trigger an alarm, the selection means (6c, 16) enabling the central unit (6) to be made to operate either according to the first program or according to the second program, or according to the third program.

8. Alarm system according to any one of Claims 5 to 7, in which the central unit (6) contains a memory which contains a selection code indicating the operating mode of the detector (1), this memory (6c) constituting the aforementioned selection means.

9. Alarm system according to Claim 8, in which the detector (1) further contains an interface (12) which is designed to communicate with an external device (14) equipped with a complementary interface (13), to modify the selection code contained in the memory (6c) of the central unit.

10. Alarm system according to any one of Claims 5 to 7, in which the selection means contain at least one selector switch (16) connected to the central unit (6).
